# EUROPÄISCHE PATENTSCHRIFT

(11) **EP 0 050 187 B1**
(45) Veröffentlichungstag und Bekanntmachung des Hinweises auf die Patenterteilung: **20.02.1985**
(21) Anmeldenummer: 81104965.9
(22) Anmeldetag: 26.06.1981
(51) Int. Cl.: H01H 1/52, H01H 9/20, H01H 33/91, H01H 71/00, H01H 71/24

(54) **Überstrom-Schutzschalter**
Circuit-breaker protecting against overcurrents
Disjoncteur de protection de courant de surintensité

(30) Priorität: 17.10.1980 CH 7766/80
(43) Veröffentlichungstag der Anmeldung: 28.04.1982
(73) Patentinhaber: Sprecher & Schuh AG, CH-5001 Aarau (CH)
(72) Erfinder: Roth, Adrian W., Dr., CH-5000 Aarau (CH); Morva, Tibor, CH-5036 Oberentfelden (CH)
(74) Vertreter: Schaad, Walter F. (CH)

## Beschreibung

Die Erfindung betrifft einen Überstrom-Schutzschalter mit einem beweglichen Kontaktstück, das in Einschaltstellung mit einem festen Kontaktstück im Eingriff ist, und das unter der Wirkung einer dasselbe in Ausschaltstellung drängenden Kraft steht, und mit einer durch Überstrom freigebbaren Verriegelung, mittels welcher das bewegliche Schaltstück in Einschaltstellung arretierbar ist.

Solche Überstrom-Schutzschalter werden oft anstelle von Schmelzsicherungen, die bekanntlich nur einmal benutzt werden können, in elektrische Schaltanlagen der Mittel- und Hochspannung zu deren Schutz vor beispielsweise Kurzschlussströmen eingebaut.

Ein bekannter Schutzschalter der eingangs genannten Art ist in der US-A-2 757 261 anhand der Fig. und 10 beschrieben.

Beim bekannten Überstrom-Schutzschalter ist das federbelastete, bewegliche Kontaktstück über ein Hebelgetriebe an die Verriegelung gekoppelt, die ihrerseits einen Klinkenmechanismus aufweist. Dem Klinkenmechanismus ist ein Elektromagnet zugeordnet, der einen beweglichen, mit dem Klinkenmechanismus zusammenwirkenden Anker aufweist, und dessen Erregerwicklung aus wenigen Windungen eines Leiters besteht, der in Serie mit dem beweglichen Kontaktstück geschaltet ist. Wenn dieser Leiter durch einen Überstrom, beispielsweise einen Kurzschlussstrom durchflossen wird, ist die Anziehungskraft des Elektromagneten auf den Anker ausreichend, damit dieser den Klinkenmechanismus entsperrt. Daraufhin ist das bewegliche Schaltstück frei, unter der Wirkung der Feder sich in Ausschaltstellung zu bewegen.

Der bekannte Schutzschalter weist zahlreiche, mechanisch bewegbare Teile und auch zahlreiche Gelenkzapfen auf. Dies beeinträchtigt - über längere Zeit betrachtet - die Funktionssicherheit des Schutzschalters. Ausserdem steht dies dem Bestreben entgegen, solche Schutzschalter möglichst einfach und daher billig, jedoch ohne Einbusse an Funktionstüchtigkeit herzustellen.

Schliesslich wird beim bekannten Schalter durch die Erregerwicklung des magneten, die in Einschaltstellung stets Strom führt, ununterbrochen Verlustwärme erzeugt, die abzuführen ist. Dies kann entweder durch direkte Kühlungsmassnahmen geschehen, oder - wie beim vorbekannten Schalter - dadurch, dass die Elemente des Schalters in einem vergleichsweise grossen Innenraum angeordnet werden, der eine zur Kühlung ausreichende Zirkulation des darin enthaltenen Mediums gewährleistet.

Ausgehend von diesem Stand der Technik ist es Aufgabe der Erfindung, einen Schalter der eingangs genannten Art derart auszubilden, dass mit einer Mindestanzahl beweglicher Bauteile und ohne stromdurchflossene Spulen ein Höchstmass an Zuverlässigkeit und zugleich ein Mindestmass an Raumbedarf erzielt werden kann.

Diese Aufgabe wird bei einem Schalter der eingangs genannten Art gemäss der Erfindung dadurch gelöst, dass die Verriegelung einen im wesentlichen U-förmigen, das bewegliche Kontaktstück mit Spiel umgreifenden und quer zum Stromfluss in demselben verschiebbar gelagerten Riegel aus einem weichmagnetischen Material aufweist, wobei mindestens eines dessen freier Schenkelenden mit einem Anschlag versehen ist, der in Einschaltstellung mit einer mit dem beweglichen Kontaktstück mitbeweglichen-Anschlagnase zusammenwirkt.

Merkmale bevorzugter Ausführungsformen sind den abhängigen Ansprüchen zu entnehmen.

Anhand der beiliegenden Zeichnung sind nachstehend rein beispielsweise einige Ausführungsformen des vorgeschlagenen Schutzschalters näher beschrieben. Es zeigt :
Figur 1 einen vereinfachten Achsialschnitt durch einen Überstrom-Schutzschalter, links in Einschalt-, rechts in Ausschaltstellung,
Figur 2 einen vereinfachten Schnitt entlang der Linie A-A der Fig.1 unter Weglassung gewisser Teile,
Figur 3 einen Schnitt längs der Linie B-B der Fig. 2,
Figur 4 einen zu Fig. 2 analogen Schnitt durch eine Ausführungsvariante, und
Figur 5 in vereinfachter, vergrösserter Darstellung Einzelheiten der Schalters gemäss Fig. 1.

Der dargestellte Überstrom-Schutzschalter 10 besitzt ein Schaltergehäuse 11, das ein oberends mit einer Kappe 13 dicht verschlossenes Isolierrohr 12 aufweist. Ein erster Anschlussleiter 14 geht von der Kappe 13 aus, die ihrerseits an ihrer Innenseite ein nur schematisch dargestelltes, festes Kontaktstück 15 trägt. An das untere Ende des Isolierrohres 12 schliesst dicht ein Abschlussteil 16 in der Form eines nach unten offenen Topfes oder Bechers an, von dem ein zweiter Anschlussleiter 23 ausgeht. Die an das Isolierrohr 12 anschliessende Stirnwand 17 des Abschlussteiles 16 weist durchgehende Bohrungen 18 auf, von denen die mittlere - wie noch zu erläutern sein wird - zum Durchlass eines beweglichen Kontaktstückes dient. An der dem Isolierrohr 12 abgekehrten Seite der Stirnwand 17 ist ein metallischer Faltenbalg 19 dichtend befestigt, der seinerseits durch eine Abschlussplatte 20 dicht verschlossen ist. An der dem Isolierrohr 12 zugekehrten Seite der Abschlussplatte 20 ist ein stabförmiges, bewegliches Kontaktstück 21 befestigt, das sich durch den Faltenbalg 19 und durch die mittlere Bohrung 18 hindurch erstreckt.

Daraus ergibt sich, dass der Innenraum 22 des Schaltergehäuses 11 gegen aussen vollkommen gasdicht abgekapselt ist. Dieser Innenraum 22 kann mit einem unter Überdruck stehenden Löschgas, beispielsweise SF₆, gefüllt sein, das somit das Bestreben hat, den Faltenbalg 19 nach unten zu dehnen, d. h. das bewegliche Kontaktstück 21 in Ausschaltstellung zu bringen.

Anstelle des im Innenraum 22 herrschenden Überdruckes oder zusätzlich zu demselben, kann im Faltenbalg 19 eine einerends an der Abschlussplatte 20 und andernends an der Stirnwand 17 abgestützte Druckfeder 24 vorgesehen sein.

An der dem Isolierrohr 12 abgekehrten Seite der Stirnwand 17 sind an der Aussenseite des beweglichen Kontaktstückes 21 angreifende Gleitkontakte 25 vorhanden, die die elektrische Verbindung zwischen diesem Kontaktstück 21 über das Abschlussteil 16 mit dem Anschlussleiter 23 sicherstellen.

Das bewegliche Kontaktstück 21 wird normalerweise und gegen die vom Überdruck im Innenraum 22 und/oder von der Feder 24 ausgehenden Kraft mittels einer mit 26 bezeichneten Verriegelung in der in Fig. 1 links dargestellten Einschaltstellung arretiert. Zur näheren Erläuterung dieser Verriegelung 26 sei nun zusätzlich auf die Fig. 2 und 3 verwiesen.

Die Verriegelung 26 weist einen im wesentlichen U-förmigen oder - genauer - hufeisenförmigen Riegel 27 (Fig. 2) aus einem weichmagnetischen Material auf, der das bewegliche Kontaktstück 21 mit Spiel umgreift. Dieser Riegel 27 ist in einer quer zum Stromfluss im beweglichen Kontaktstück 21 verlaufenden Richtung verschiebbar und kann zu diesem Zweck von einer schützenden Lagerhülse 28 (Fig. 3), die vom beweglichen Kontaktstück 21 mit Spiel durchsetzt ist, geführt sein. Diese Lagerhülse 28 bzw. der Riegel 27 (wenn keine Lagerhülse vorgesehen ist) ist auf einer den Innenraum 22 überbrückenden und an der Innenwand des Isolierrohres 12 befestigten Traverse 29 abgestützt.

Beide freien Schenkelenden 30, 31 des Riegels 27 (vergleiche auch Fig.5) weisen Anschlagflächen auf (in Fig. 5 ist nur die Anschlagfläche 32 des Schenkelendes 30 sichtbar), auf denen in Einschaltstellung die Anschlagfläche 33 einer am beweglichen Kontaktstück 21 angeformten bzw. befestigten Anschlagnase 34 aufliegt. In dieser Stellung befindet sich das Joch 35 des Riegels 27, d. h. der die beiden Schenkel verbindende Abschnitt des Riegels, in einem grösseren Abstand vom beweglichen Kontaktstück 21 als die beiden freien Schenkelenden 30, 31.

Wenn nun Strom durch das bewegliche Kontaktstück 21 fliesst, dann wird ein um dieses herum verlaufendes Magnetfeld erzeugt.

Dieses Magnetfeld ist besonders ausgeprägt in dem durch den Riegel 27 gegebenen magnetischen Kreis und hat zur Folge, dass auf den Riegel 27 Kräfte wirken, die das Bestreben haben, diesen in bezug auf das bewegliche Kontaktstück 21 so zu verschieben, dass der magnetische Widerstand des magnetischen Kreises am geringsten wird. Dieser magnetische Widerstand ist dann am geringsten, wenn das bewegliche Kontaktstück 21 sich in der Nähe des Joches 35 befindet. Auf den Riegel 27 wirken somit (solange das bewegliche Kontaktstück Strom führt) stets Kräfte, die das Bestreben haben, den Riegel in Fig. 1, 2 und 5 nach links zu verschieben (in Fig. 2 gestrichelt eingezeichnete Lage), so dass die freien Schenkelenden 30, 31 die Anschlagnase 34 und damit das bewegliche Kontaktstück 21 zur Ausführung des Ausschalthubes freigeben. Allerdings steht diesen Kräften zunächst der von der Anschlagnase 34 auf den Riegel 27 ausgeübte Druck bzw. der dadurch zwischen Riegel 27 und Lagerhülse 28 bzw. Traverse 29 erzeugte Reibschluss entgegen. Des weiteren kann, wie in Fig. 5 dargestellt, den Anschlagflächen 32, 33 an den freien Schenkelenden 31, 32 bzw. an der Anschlagnase 34 eine Neigung a gegeben werden, die zusammen mit der auf das bewegliche Kontaktstück 21 in Ausschaltrichtung wirkenden Kraft P eine resultierende ergibt, die der vom Magnetfeld ausgehenden und auf den Riegel 27 wirkenden Kraft Q entgegenwirkt. Nun ist aber Q eine Funktion des durch das bewegliche Kontaktstück 21 fliessenden Stromes während die Q entgegenwirkenden Kräfte praktisch konstant sind. Daraus ergibt sich, dass sich die Ansprechschwelle des Überstrom-Schutzschalters beispielsweise durch geeignete Wahl der Neigung a bestimmen lässt.

Alternativ oder vorzugsweise zusätzlich können Mittel vorgesehen sein, um auf den Riegel 27 eine Rückstellkraft, d. h. in der Darstellung der Fig. 1, 2 und 5 eine nach rechts wirkende Kraft auszuüben. Diese Mittel können durch eine Druckfeder 36 (nur in Fig. 1 dargestellt) und/oder durch einen Permanentmagneten 37 gebildet sein, der an der Aussenseite des Isolierrohres 12 auf der Höhe des Riegels 27 befestigt ist oder nach Bedarf auf diese Stelle zustellbar ist.

Überwindet die stromabhängige Kraft Q die ihr entgegenwirkenden, praktisch konstanten Kräfte, wird der Riegel 27 in die in Fig. 2 gestrichelt dargestellte Lage verschoben, wodurch die Anschlagflächen 32, 33 ausser Eingriff mit der Anschlagnase 34 gelangen, und das bewegliche Kontaktstück 21 zur Ausführung des Ausschalthubes freigegben ist. Dabei vergrössert sich, wegen der Dehnung des Faltenbalges, der Rauminhalt des Innenraumes 22. Um die damit einhergehende Druckverminderung zum Löschen des Schaltlichtbogens auszunützen, ist zwischen der Verriegelung 26 und dem festen Kontaktstück 15 im Isolierrohr 12 eine Blasdüse 38 aus einem Isolierstoff befestigt, deren zentrale Durchlassöffnung 39 so lange durch das bewegliche Kontaktstück 21 praktisch verschlossen bleibt, als dessen freies Ende im Zuge eines Ausschalthubes nicht die Öffnung 39 passiert hat. Dadurch bleibt der Innendruck in dem zwischen der Blasdüse 38 und dem festen Kontaktstück 15 vorhandenen Teil des Innenraums 22 zu Beginn eines Ausschalthubes praktisch erhalten. Umsomehr vermindert sich dagegen der Innendruck in dem zwischen Blasdüse 38 und der Abschlussplatte 20 liegenden Teil des Innenraumes 22. Das dadurch entstehende Druckgefälle führt zu einer kräftigen Gasströmung durch die Öffnung 39, sobald das bewegliche Schaltstück 21 diese freigegeben hat. Diese Gasströmung bebläst den Schaltlichtbogen und trägt zu dessen zuverlässigen Löschung bei.

Soll der Schutzschalter wieder eingeschaltet werden, ist der Riegel wieder in seine Ausgangslage zu schieben, was entweder durch die Feder 36 und/oder den magneten 37 besorgt wird, sobald der Schaltlichtbogen gelöscht ist, d. h. der Überstrom aufgehört hat zu fliessen. Sodann wird durch Kraftausübung auf die Abschlussplatte 20 der Faltenbalg 19 zusammengedrück und damit das bewegliche Kontaktstück 21 auf das feste Kontaktstück 15 hin verschoben. Dabei trifft eine auf der der Anschlagfläche 33 gegenüberliegenden Seite der Anschlagnase 34 ausgebildete Abweisfläche 40 auf den in Ausgangslage sich befindenden Riegel 27, verdrängt diesen vorübergehend bis die Anschlagnase wieder eine Lage zwischen dem festen Kontaktstück 15 und der Verriegelung 26 erreicht hat. Der Riegel 27 kann nun wieder in seine Ausgangslage zurückkehren, und damit ist das bewegliche Kontaktstück 21 in Einschaltstellung arretiert.

Um die Schaltstellung des dargestellten Schalters 10 nach aussen hin sofort sichtbar zu machen, kann die dem Faltenbalg 19 abgekehrte Seite der Abschlussplatte 20 eine auffällige Farbe aufweisen oder mit anderen geeigneten Markierungen versehen sein.

Die Ausführungsform der Fig. 4 unterscheidet sich von jener der Fig.1-3 dadurch, dass der Riegel 27 rein U-förmig ist. Die freien Schenkelenden 30, 31 des Riegels 27 sind untereinander durch ein Anschlagelement 41 aus einem nicht magnetisierbaren Material verbunden, an das in Einschaltstellung die Anschlagnase 34 ansteht. Dieses- Anschlagelement 34 kann durch eine drehbare Rolle gebildet sein, oder auch eine prismatische Form aufweisen. Wie der Fig. 5 leicht zu entnehmen ist, kann auch bei der Ausführungsform der Fig.4 mit einer Rolle als Anschlagelement 41 der Anschlagfläche 33 der Anschlagnase 34 eine neigung a gegeben werden, die dazu führt, dass durch die auf das bewegliche Kontaktstück 21 wirkende Kraft P eine auf den Riegel 27 der Kraft Q entgegenwirkende Kraft erzeugt wird. Auch in diesem Falle ist die Neigung a der Anschlagfläche 33 massgebend für die Ansprechschwelle des Schutzschalters.

## Patentansprüche

1. Überstrom-Schutzschalter mit einem beweglichen Kontaktstück (21), das in Einschaltstellung mit einem festen Kontaktstück (15) im Eingriff ist, und das unter der Wirkung einer dasselbe in Ausschaltstellung drängenden Kraft steht, und mit einer durch Uberstrom freigebbaren Verriegelung (26), mittels welcher das bewegliche Schaltstück (21) in Einschaltstellung arretierbar ist, dadurch gekennzeichnet, dass die Verriegelung (26) einen im wesentlichen U-förmigen, das bewegliche Kontaktstück (21) mit Spiel umgreifenden und quer zum Stromfluss in demselben verschiebbar gelagerten Riegel (27) aus einem weichmagnetischen Material aufweist, wobei mindestens eines dessen freier Schenkelenden (30, 31) mit einem Anschlag (32; 41) versehen ist, der in Einschaltstellung mit einer mit dem beweglichen Kontaktstück (21) mitbeweglichen Anschlagnase (34) zusammenwirkt.

2. Schutzschalter nach Anspruch 1, dadurch gekennzeichnet, dass der Riegel (27) hufeisenförmig ist und dass seine beiden freien Schenkelenden (30, 31) mit Anschlagflächen (32) versehen sind (Fig. 1, 2).

3. Schutzschalter nach Anspruch 1, dadurch gekennzeichnet, dass der Anschlag des Riegels (27) durch ein die freien Schenkelenden (30, 31) desselben verbindendes Anschlagelement (41) aus einem nicht magnetisierbaren Material gebildet ist (Fig. 4).

4. Schutzschalter nach Anspruch 3, dadurch gekennzeichnet, dass das Anschlagelement durch eine frei drehbare Anschlagrolle gebildet ist.

5. Schutzschalter nach Anspruch 1, dadurch gekennzeichnet, dass der Riegel (27) gegen die Wirkung einer Rückstellkraft verschiebbar gelagert ist.

6. Schutzschalter nach Anspruch 5, dadurch gekennzeichnet, dass die Anschlagnase (34) eine Anschlagfläche (33) und dieser gegenüberliegend eine Abweisfläche (40) aufweist.

7. Schutzschalter nach Anspruch 5, dadurch gekennzeichnet, dass ein Magnet (37) vorgesehen ist, um auf den Riegel (27) die Rückstellkraft auszuüben.

8. Schutzschalter nach Anspruch 5, dadurch gekennzeichnet, dass eine Feder (36) vorgesehen ist, um auf den Riegel (27) die Rückstellkraft auszuüben.

9. Schutzschalter nach Anspruch 6, dadurch gekennzeichnet, dass die Anschlagfläche (33) der Anschlagnase (34) eine der durch den Stromfluss im beweglichen Kontaktstück (21) erzeugten, auf den Riegel (27) wirkenden Kraft (Q) entgegenwirkende Neigung (a) aufweist.

10. Schutzschalter nach den Ansprüchen 2 und 9, dadurch gekennzeichnet, dass die Anschlagflächen (32) an den freien Schenkelenden (30, 31) des Riegels (27) gleich wie die Anschlagfläche (33) der Anschlagnase (34) geneigt sind.

11. Schutzschalter nach Anspruch 1, dadurch gekennzeichnet, dass der Riegel (27) in einer vom beweglichen Kontaktstück (21) mit Spiel durchsetzten lagerhülse (28) verschiebbar geführt ist.

12. Schutzschalter nach einem der Ansprüche 1-11, gekennzeichnet durch ein rohrförmiges, ein Löschgas unter Überdruck enthaltendes, dichtes Schaltergehäuse (11), das einerends durch eine das feste Kontaktstück (15) tragende Kappe (13) und andernends durch einen mit einer Platte (20) abgeschlossenen, dehnbaren Balg (19) verschlossen ist, wobei an der Platte (20) das bewegliche Kontaktstück (21) befestigt ist, das in das Schaltergehäuse (11) hineinragt und dort längsverschiebbar ist, und durch eine im Schaltergehäuse (11) vorhandene Führungsplatte (29), auf der der im wesentlichen U-förmige Riegel (27) gelagert ist.

13. Schutzschalter nach Anspruch 12, dadurch gekennzeichnet, dass zwischen der Führungsplatte (29) und dem festen Kontaktstück (15) eine im Gehäuse (11) befestigte, und in Einschaltstellung durch das bewegliche Kontaktstück (21) verschlossene Blasdüse (38) vorgesehen ist.

## Claims

1. Excess-current protective switch having a movable contact piece (21), which in the closed switch position engages a stationary contact piece (15), and which is under the influence of a force urging it in the open switch position, and further having locking means (26) which are releasable by excess-current and by means of which the movable contact piece (21) is blockable in a closed switch position, characterized in that the locking means (26) comprise a substantially U-shaped locking bar (27) of a low-retentivity material, said bar (27) surrounding with play the movable contact piece (21) and being shiftable in a direction transverse with respect to the current flow in the movable contact piece, at least one of the free ends (30, 31) of the legs of the U-shaped locking bar (27) being provided with a stop (32 ; 41) cooperating in the closed switch position with a catch (34) co-movable with the movable contact piece (21).

2. Protective switch according to claim 1, wherein the locking bar (27) has the shape of a horseshoe and wherein both of the free ends (30, 31) of its legs are provided with stop faces (32) (Fig. 1, 2).

3. Protective switch according to claim 1, wherein the stop of the locking bar (27) comprises a stop element (41) of a non-magnetizable material connecting the free ends (30, 31) of the legs of the locking bar (Fig. 4).

4. Protective switch according to claim 3, wherein the stop element is formed by a freely rotatable stop roller.

5. Protective switch according to claim 1, wherein the locking bar (27) is shiftable against a restoring force.

6. Protective switch according to claim 5, wherein the catch (34) is provided with a catch surface (33) and with a repelling surface (40) at the opposite side thereof.

7. Protective switch according to claim 5, wherein there is provided a magnet (37) for generating the restoring force acting on the locking bar (27).

8. Protective switch according to claim 5, wherein there is provided a spring (36) for generating the restoring force acting on the locking bar (27).

9. Protective switch according to claim 6, wherein the catch surface (33) of the catch (34) is inclined by an angle (a) with respect to the force (Q) generated by the current flow in the movable contact piece (21) and acting on the locking bar (37), such inclination acting against said force (Q).

10. Protective switch according to claims 2 and 9, wherein the stop faces (32) at the free ends (30, 31) of the legs of the locking bar (27) possess the same inclination as the catch surface (33) of the catch (34).

11. Protective switch according to claim 1, wherein the locking bar (23) is shiftably guided within a bearing sleeve (28) and wherein the movable contact piece (21) passes with play across the bearing sleeve (28).

12. Protective switch according to one of the claims 1-11, characterized by a tube shaped, sealed switch casing (11) containing a pressurized quenching gas, said casing being closed at one of its ends by a cap (13) carrying the movable contact piece (15) and at its other end by an extendable bellows (19) closed in turn by a plate (20), the movable contact piece (21) extending into the switch casing (11) being lengthwise movable therein and being secured to the plate (20), a guide plate (29) being provided within the switch casing, the guide plate (29) bearing the substantially U-shaped locking bar (27).

13. Protective switch according to claim 12, wherein there is provided a blast nozzle (38) secured within the switch casing (11) between the guide plate (29) and the stationary contact piece, said blast nozzle (38) being closed in the closed switch position by the movable contact piece (21).

## Revendications

1. Disjoncteur de surintensité comportant un élément de contact mobile (21) qui, dans la position en circuit, est en prise avec un élément de contact fixe (15), et qui est soumis à l'action d'une force le poussant en position hors circuit, et un verrouillage (26) pouvant être dégagé par une surintensité, au moyen duquel l'élément de contact mobile (21) peut être bloqué en position en circuit, caractérisé en ce que le verrouillage (26) comporte un verrou (27) sensiblement en forme de U, entourant avec jeu l'élément de contact mobile (21), pouvant être déplacé sur le passage du courant transversalement à celui-ci et constitué par un matériau magnétique doux, au moins une des extrémités de ses branches libres (30, 31) étant munie d'une butée (32 ; 41), qui dans la position en circuit, coopère avec un bec de butée (34) qui se déplace en même temps que l'élément de contact mobile (21).

2. Disjoncteur de surintensité selon la revendication 1, caractérisé en ce que le verrou (27) est en forme de fer à cheval et que les deux extrémités de ses branches libres (30, 31) sont munies de surfaces de butée (32) (fig. 1, 2).

3. Disjoncteur de surintensité selon la revendication 1, caractérisé en ce que la butée du verrou (27) est constituée par un élément de butée (41) en un matériau non magnétisable reliant les extrémités libres des branches (30, 31) du verrou (fig. 4).

4. Disjoncteur de surintensité selon la revendication 3, caractérisé en ce que l'élément de butée est constitué par un cylindre de butée tournant librement.

5. Disjoncteur de surintensité selon la revendication 1, caractérisé en ce que le verrou (27) est monté de façon à pouvoir se déplacer contre l'action d'une force de rappel.

6. Disjoncteur de surintensité selon la revendication 5, caractérisé en ce que le bec de butée (34) comporte une surface de butée (33) et une surface inclinée (40) lui faisant face.

7. Disjoncteur de surintensité selon la revendication 5, caractérisé en ce qu'on prévoit un aimant (37) pour exercer la force de rappel sur le verrou (27).

8. Disjoncteur de surintensité selon la revendication 5, caractérisé en ce qu'on prévoit un ressort (36) pour exercer la force de rappel sur le verrou (27).

9. Disjoncteur de surintensité selon la revendication 4, caractérisé en ce que la surface de butée (33) du bec de butée (34) présente une inclinaison (a) s'opposant à la force (Q) produite dans l'élément de contact (21) par le passage du courant et agissant sur le verrou (27).

10. Disjoncteur de surintensité selon les revendications 2 et 9, caractérisé en ce que les surfaces de butée (32) aux extrémités libres des branches (30,31) du verrou (27) sont inclinées de la même façon que la surface de butée (33) du bec de butée (34).

11. Disjoncteur de surintensité selon la revendication 1, caractérisé en ce que le verrou (27) est guidé de façon à pouvoir se déplacer dans un manchon de positionnement (28) traversé avec jeu par l'élément de contact mobile (21).

12. Disjoncteur de surintensité selon l'une des revendications 1 à 11, caractérisé par un boîtier de disjoncteur (11) tubulaire, étanche, contenant un gaz d'extinction en surpression, lequel boïtier est fermé à une extrémité par un capuchon (13) portant l'élément de contact fixe (15) et à l'autre extrémité par un soufflet (19) extensible fermé par une plaque (20), sur laquelle est fixé l'élément de contact (21) qui pénètre dans le boîtier de disjoncteur (11) et est monté sur le verrou (27) sensiblement en forme de U de façon à pouvoir s'y déplacer longitudinalement, grâce à une plaque de guidage (29) se trouvant dans le boîtier de disjoncteur (11).

13. Disjoncteur de surintensité selon la revendication 12, caractérisé en ce qu'on prévoit entre la plaque de guidage (29) et l'élément de contact fixe (15) une buse soufflante (38) fixée dans le boîtier (11) et fermée, en position en circuit, par l'élément de contact mobile (21).
